# EUROPÄISCHE PATENTSCHRIFT

(11) **EP 2 442 776 B1**
(45) Veröffentlichungstag und Bekanntmachung des Hinweises auf die Patenterteilung: **30.07.2014**
(21) Anmeldenummer: 10720171.7
(22) Anmeldetag: 01.06.2010
(51) Int. Cl.: A61G 7/00, A61G 7/008

(54) **SEITENLAGERUNGSBETT**
SIDE POSITIONING BED
LIT DE LATÉRALISATION

(30) Priorität: 18.06.2009 DE 102009029761
(43) Veröffentlichungstag der Anmeldung: 25.04.2012
(73) Patentinhaber: Isko Koch GmbH, 95448 Bayreuth (DE)
(72) Erfinder: KOCH, Michael, 95488 Eckersdorf (DE)
(74) Vertreter: Rau, Schneck & Hübner Patentanwälte Rechtsanwälte PartGmbB
(86) Internationale Anmeldenummer: PCT/EP2010/057575
(87) Internationale Veröffentlichungsnummer: WO 2010/145934

(56) Entgegenhaltungen:
- EP-A1- 1 486 191
- DE-A1- 4 039 907

## Beschreibung

Die Erfindung betrifft ein Seitenlagerungsbett mit den im Oberbegriff des Anspruches 1 angegebenen Merkmalen.

Ein Seitenlagerungsbett ist ein in der Krankenpflege eingesetztes Spezialbett, das neben den drei üblichen Pflegebettoptionen der Höhen-, Knie- und Kopfteilverstellung die stufenlose Seitenneigung nach links und rechts bis beispielsweise maximal 40° ermöglicht. Diese Funktion erlaubt die Seiten- beziehungsweise Umlagerung des Patienten zur Entlastung der durch das ständige Liegen stark beanspruchten Körperteile. Ein Seitenlagerungsbett wird dabei vorrangig zur Bekämpfung von Decubitus, zur Tonusregulation und zur Korrekturlagerung eingesetzt.

Üblicherweise weisen solche Seitenlagerungsbetten ein Untergestell und einen um eine horizontale Längsachse am Untergestell kippbaren Zwischenrahmen mit einem zentralen Matratzenrost auf. Zur Sicherung des Patienten während der Seitenlagerung sind an den Längsseiten des zentralen Matratzenrostes Flügelroste angeordnet, die relativ zum zentralen Matratzenrost um eine horizontale Achse verschwenkbar sind. Über den zentralen Matratzenrost und die seitlichen Flügelroste erstreckt sich eine Matratzenanordnung, um den Patienten ein komfortables Liegen zu ermöglichen.

Durch offenkundige Vorbenutzung beispielsweise durch den Anmelder oder auch aus der EP 1 486 191 A1 sind Seitenlagerungsbetten bekannt, bei denen der zentrale Matratzenrost und die seitlichen Flügelroste in der Grundstellung des Bettes auf einer Ebene angeordnet sind. Die Matratzenanordnung besteht dabei aus einer normal dicken Matratze, die sich über die gesamte Liegefläche, gebildet durch den zentralen Matratzenrost und die Flügelroste, erstreckt. Fluchtend mit der horizontalen Schwenkachse der Flügelroste ist diese Matratze jeweils geschlitzt, um an dieser Stelle auch ein definiertes Einknicken der Matratze beim Hochschwenken der Flügelroste relativ zum zentralen Matratzenrost zu gewährleisten. Dies ist dahingehend von Nachteil, dass die Matratze zum einen dadurch relativ aufwändig konstruiert ist, zum anderen stellt der Matratzenknick eine Problemzone dar, die Anlass zu einer unkontrollierten Deformation der Matratze insbesondere im Bereich der Flügelroste geben kann.

Ein weiterer Nachteil von bekannten Seitenlagerungsbetten liegt darin, dass die Schwenkbewegung der Flügelroste relativ zum zentralen Matratzenrost über eine Zwangskopplung mit dem Neigungsmechanismus des zentralen Matratzenrostes nachschleppend vorgenommen wird. Dies bedeutet, dass in der horizontalen Stellung des Bettes die Flügelroste nicht hochgeklappt werden können und vor Überführung des Patienten in die Seitenlagerungsstellung kein sauberes Positionieren und Abpolstern des Patienten an den dann noch ebenfalls horizontal angeordneten Seitenflügeln der Matratze oberhalb der Flügelroste stattfinden kann.

Ausgehend von den geschilderten Problemen des Standes der Technik liegt der Erfindung die Aufgabe zugrunde, ein Seitenlagerungsbett so auszugestalten, dass Liegekomfort und Pflegebedingungen für den Patienten deutlich verbessert werden können.

Diese Aufgabe wird in einem ersten grundlegenden Ansatz durch die im Kennzeichnungsteil des Anspruches 1 angegebenen Merkmale gelöst, wonach
- die Flügelroste in ihrer horizontalen Grundstellung auf einem gegenüber dem zentralen Matratzenrost erhöhten Niveau angeordnet sind, und
- die Matratzenanordnung eine den zentralen Matratzenrost abdeckende, den Niveauunterschied zwischen diesem und den Flügelrosten ausgleichende Untermatratze und eine sich über die Untermatratze und die Flügelroste erstreckende, ebene Auflagematratze aufweist.

Durch den Niveauunterschied zwischen zentralem Matratzenrost und den seitlichen Flügelrosten wird die Möglichkeit geschaffen, die Matratzenanordnung in Dickenrichtung zweiteilig mit der zentralen Untermatratze und der darauf liegenden, die Gesamtfläche des Bettes abdeckenden Auflagematratze auszubilden. Die beiden Einzelmatratzen können so jeweils für sich dünner ausgebildet werden. Im zentralen Liegebereich des Bettes ist trotzdem die übliche Matratzendicke für ein komfortables Liegen des Patienten vorhanden, gleichwohl muss die Matratzenanordnung nur im Bereich der dünnen Auflagematratze beim Hochklappen der Flügelroste abknicken, was aufgrund der etwa halbierten Dicke gegenüber herkömmlichen durchgehenden Matratzen ohne Eingriffe in die Struktur der Matratze problemlos von statten geht. Insoweit können für die beiden Matratzen jeweils einfache durchgehende Bauarten ohne Schlitzung oder andere Maßnahmen zur Unterstützung des Knicks verwendet werden. Dies vereinfacht die Herstellung der Matratzenanordnung erheblich.

Unterstützt wird dies durch die Anordnung der Schwenkachse der Flügelroste auf dem Niveau der Oberseite der Untermatratze, wie dies in einer bevorzugten Ausführungsform der Erfindung vorgesehen ist.

Die bevorzugtermaßen zwischen Untermatratze und der Auflagematratze vorsehbare Distanzgewebe-Lage führt zu einer verbesserten Klimatisierung der Matratzenanordnung. Distanzgewebe sind aus einzelnen, federartigen Fasern bestehende, eine hohe Eigenstabilität aufweisende, stark luftdurchlässige Gewebe oder Fasergelege, wie sie beispielsweise auch in hochwertigen Automobil-Sitzen eingesetzt werden. Über die Distanzgewebe-Lage kann Luft zwischen Unter- und Auflagematratze zirkulieren, sodass Wärme und Feuchtigkeit gut abgeführt werden können.

Die gemäß einer weiteren bevorzugten Ausführungsform vorgesehenen Klettbänder zwischen Unter- und Auflagematratze sorgen für einen sicheren Zusammenhalt dieser beiden Matratzenkomponenten und unterstützen insbesondere bei einer Anordnung entlang der Längsränder der Untermatratze durch das damit verbundene Niederhalten der Auflagematratze in diesem Bereich deren Abknicken beim Hochschwenken der Flügelroste.

Eine sehr vorteilhafte Ausführungsform des Erfindungsgegenstandes sieht ferner eine unabhängige Schwenkbarkeit aller Flügelroste voneinander und von der Stellung des zentralen Matratzenrostes. Das aus dem Stand der Technik bekannte Konzept der schleppenden Nachführung der Flügelroste aufgrund der Schwenkbewegung des zentralen Rostes wird dadurch aufgegeben. Vielmehr können nun bereits in der ebenen Stellung des zentralen Matratzenrostes die Flügelroste hochgeschwenkt werden, sodass vor der Überführung des Patienten in die Seitenlagerungsstellung dieser optimal entlang der hochgeklappten Seitenflügel positioniert und beispielsweise durch Kissen problemlos zusätzlich abgepolstert werden kann.

Gemäß einer Weiterbildung der Erfindung sind ferner nach unten weggklappbare Rosteinsätze in den Flügelrosten jeweils etwa auf der Länge des Torsos eines auf dem Bett liegenden Patienten vorgesehen. Damit kann wirkungsvoll die Armpartie des Patienten in der Seitenlagerungsstellung des Bettes entlastet werden. Das Maß der Entlastung kann dabei durch eine Fixierung der Rosteinsätze in verschiedenen Klappstellungen durch einen geeigneten Rastmechanismus eingestellt werden.

Bei einem an sich bekannten Seitenlagerungsbett mit getrennt verstellbarem Kopfteil sind bevorzugter Weise auch die Flügelroste in einen Hauptflügelrost und einen Kopfflügelrost geteilt, sodass auch bei hochgeschwenktem Kopfteil problemlos eine Seitenlagerungsstellung des Bettes eingenommen werden kann.

Bei einer solchen bevorzugten Ausführung des Seitenlagerungsbettes können dann die nach unten abklappbaren Rosteinsätze zur Entlastung der Armpartie des Patienten vorzugsweise jeweils am Kopfflügelrost angelenkt sein.

Eine Weiterbildung des Erfindungsgegenstandes betrifft die am Pflegebett in der Regel anzubringenden Seitengitter, mit deren Hilfe der Patient wirkungsvoll vor einem Herausfallen geschützt werden kann. Aus dem Stand der Technik ist es in diesem Zusammenhang bekannt, die Seitengitter steckbar an den Flügelrosten anzubringen. Damit besteht das Problem, dass bei nicht benötigten Seitengittern diese abgenommen und geeignet gelagert werden müssen. Die Erfindung sieht demgegenüber in einer bevorzugten Ausführungsform vor, die Seitengitter verschwenkbar an den Flügelrosten anzulenken. Damit können die Seitengitter in ihrer Inaktivstellung parallel zu den Flügelrosten unter diese eingeklappt werden. Damit wird jegliches Lagerproblem vermieden und die Seitengitter sind jederzeit direkt am Bett verfügbar, wenn sie aufgrund des Zustandes des Patienten benötigt werden. Weitere Merkmale, Einzelheiten und Vorteile der Erfindung ergeben sich aus der nachfolgenden Beschreibung eines Ausführungsbeispiels anhand der beigefügten Zeichnungen. Es zeigen:
- Fig. 1: eine perspektivische Ansicht eines Seitenlagerungsbettes ohne Matratzenanordnung,
- Fig. 2 und 3: Ansichten des Seitenlagerungsbettes von der Fußseite her mit der Matratzenanordnung in Normal- und Seitenlagerungsstellung, sowie
- Fig. 4: eine ausschnittsweise vergrößerte Perspektivansicht der Einzelheit IV gemäß Fig. 1.

Wie aus Fig. 1 hervorgeht, weist das gezeigte Seitenlagerungsbett ein als Ganzes mit 1 bezeichnetes Untergestell auf, das in seiner Ausführung üblichen Pflegebetten entspricht. Dementsprechend sind an einem auf Rollen 2 gelagerten Fahrrahmen 3 Verstellmechanismen 4.1 zum Hochkippen des Zwischenrahmens 5 des Bettes um eine Querachse vorgesehen, um den Patienten in Richtung einer Stehposition zu bewegen, sowie zur Höhenverstellung des Bettes. Wie sich ferner insbesondere aus Fig. 3 ergibt, ist ein schematisch angedeuteter Verstellmechanismus 4.2 vorgesehen, um den am Untergestell 1 ferner um eine horizontale Längsachse 7 kippbaren Zwischenrahmen 5 mit einem darauf angeordneten, zentralen Matratzenrost 6 um diese Achse 7 zur Seite zu kippen. Der zentrale Matratzenrost 6 ist dabei in einen mehrteiligen Hauptteil 8 und einen in üblicher Weise um eine horizontale Querachse schwenkbar daran gelagerten Kopfteil 9 gegliedert.

An den beiden Längsseiten 10 des zentralen Matratzenrostes 6 sind in Draufsicht langgestreckt-rechteckige Flügelroste 12 um eine (in der horizontalen Grundstellung des Bettes) horizontale Schwenkachse 11 relativ zum Matratzenrost 6 schwenkbar angelenkt. Dazu sind jeweils nach oben ragende Haltevorsprünge 13 am Zwischenrahmen 5 vorgesehen.

Wie insbesondere aus Fig. 2 deutlich wird, liegen damit die Flügelroste 12 in ihrer horizontalen Grundstellung auf einem gegenüber dem Niveau N6 des zentralen Matratzenrostes 6 erhöhten Niveau N12.

Schließlich weist das Seitenlagerungsbett eine als Ganzes mit 14 bezeichnete Matratzenanordnung auf, die aus zwei Einzelmatratzen, nämlich einer den zentralen Matratzenrost 6 abdeckenden Untermatratze 15 und einer darauf angeordneten Auflagematratze 16 besteht. Die Untermatratze 15 deckt den zentralen Matratzenrost 6 ab und gleicht den Niveauunterschied zwischen dem Niveau N12 der Flügelroste 12 und dem Niveau N6 des zentralen Matratzenrostes 6 aus. Die Auflagematratze 16 erstreckt sich über die gesamte Fläche der Flügelroste 12 und der Untermatratze 15 und bildet somit die eigentliche Liegefläche des Seitenlagerungsbettes. Wie insbesondere aus Fig. 2 hervorgeht, liegt die Schwenkachse 11 der Flügelroste 12 auf dem Niveau N12 der Flügelroste, das im Wesentlichen gleich dem der Oberseite 17 der Untermatratze ist.

Relativ weit außen in Längsrichtung der Untermatratze 15 sind Klettbänder 32 zwischen dieser und der Auflagematratze 16 angeordnet. Zwischen der Untermatratze 15 und der Auflagematratze 16 ist noch eine Distanzgewebe-Lage 33 eingesetzt, die für eine Klimatisierung der Matratzenanordnung 14 sorgt.

Die Flügelroste 12 sind im Übrigen - wie insbesondere aus Fig. 1 hervorgeht - genauso wie der zentrale Matratzenrost in einen Hauptflügelrost 18 und einen Kopfflügelrost 19 gegliedert, die dem Hauptteil 8 und dem Kopfteil 9 des Matratzenrostes 6 zugeordnet sind.

Wie insbesondere aus Fig. 1 in Verbindung mit Fig. 4 hervorgeht, sind die Kopfflügelroste 19 jeweils mit einem nach unten abklappbaren Rosteinsatz 20 versehen, die sich jeweils im Wesentlichen auf der Länge des Torsos eines auf dem Bett liegenden Patienten erstrecken. Diese Rosteinsätze 20 sind jeweils um eine quer zur Längsrichtung der Flügelroste 12 in deren Erstreckungsebene liegende Anlenkachse 21 um einen begrenzten Winkel W20 nach unten abklappbar. Verschiedene Klappstellungen der Rosteinsätze 20 können dabei durch einen Rastemechanismus 22 fixiert werden. Letzterer besteht aus einer sich vom Kopfteil 9 des Matratzenrostes 6 nach unten erstreckenden Blechlasche 23, die mit Rastöffnungen 24 versehen ist. Letztere kooperieren mit einer in Einrastrichtung federbelasteten Raststange 25, die mit Hilfe eines Zuggriffes 26 an der Unterseite des Rosteinsatzes 20 in zur Anlenkachse 21 paralleler Richtung verschiebbar und damit ein-und ausrastbar ist.

Die eigentliche Seitenlagerungsfunktion des gezeigten Bettes wird aus einer Zusammenschau der Fig. 2 und 3 deutlich. Wie dort angedeutet, weisen alle Flügelroste 12, also insbesondere auch deren separate Haupt- und Kopfflügelroste 18, 19 eigenständige Antriebe 27 auf. Durch eine gezielte Steuerung dieser Antriebe können die Flügelroste 12 bzw. 18, 19 um einen definierten Winkel W12 relativ zur Oberseite 17 der Untermatratze 15 nach oben geschwenkt werden. Die Schwenkbewegung und Stabilität der Flügelroste 12 bzw. 18, 19 wird durch sich zwischen dem Zwischenrahmen 5 und den Flügelrosten 12 bzw. 18, 19 erstreckende Lenkerpaare 28 stabilisiert und zusätzlich geführt.

Schließlich weist das Seitenlagerungsbett noch Seitengitter 29 auf, die jeweils an den äußeren Längsseiten der Hauptflügelroste 18 um eine horizontale Achse 30 schwenkbar angelenkt sind. Die Schwenkachse 30 ist wiederum durch Gelenkvorsprünge 31 gebildet und liegt etwas seitlich außerhalb und unterhalb der Hauptflügelroste 18. Dadurch können die Seitengitter 29 zwischen der in Fig. 2 beiderseits gezeigten Sicherungsstellung und der in Fig. 3 links gezeigten Inaktivstellung verlagert werden. In Letzterer sind die Seitengitter 29 parallel zu den Hauptflügelrosten 18 unter diese eingeklappt und damit kompakt und unauffällig verwahrt.

Die im Zusammenhang mit der Seitenlagerung eines Patienten durchführbaren Funktionen des Bettes sollen abschließend kurz wie folgt erklärt werden:

Ausgehend von der in Fig. 2 gezeigten horizontalen Normalposition des Bettes kann mit Hilfe eines der Antriebe 27 beispielsweise der rechte Flügelrost 12 um einen bestimmten Winkel W 12 von 50° hochgeklappt werden. Dabei knickt die Auflagematratze 16 im Bereich der längsseitigen Außenkante der Untermatratze 15 kontrolliert nach oben ab, wie dies in Fig. 3 dargestellt ist. Dies wird durch die in Fig. 2 angedeuteten Klettbänder 32 zwischen dieser und der Auflagematratze 16 unterstützt.

Anschließend wird der zentrale Matratzenrost 6 mit Hilfe des entsprechenden Verstellmechanismus 5 um eine horizontale Längsachse nach oben geschwenkt, sodass das Bett die in Fig. 3 gezeigte Konfiguration einnimmt.

Das am hochgeklappten Flügelrost 12 - rechts in Fig. 3 - angelenkte Seitengitter 29 kann dabei in eine vertikale Position gebracht werden.

Sofern die Armpartie des Patienten entlastet werden soll, wird der am hochgeklappten Flügelrost 12 angeordnete Rosteinsatz 20 in die in Fig. 4 gezeigte Stellung gebracht, sodass sich in den dadurch geschaffenen Freiraum die Auflagematratze 16 hinein deformieren kann und somit mehr Raum für den Arm des Patienten zur Verfügung steht. Die in der Ausgangsstellung verbliebenen Partien des Flügelrostes 12 stützen dann die Schulter und das Becken des Patienten ab.

Abschließend ist darauf hinzuweisen, dass der Matratzenrost 6 und die Flügelroste 12 nicht nur im wörtlichen Sinne "Roste" mit einem Rahmen und einem massiven Gittereinsatz sein können. Auch mehr oder weniger geschlossene, flächige Einsatzplatten, Lattenroste oder stabile Geflechte sind verwendbar.

## Patentansprüche

1. Seitenlagerungsbett umfassend
- ein Untergestell (1),
- einen um eine horizontale Längsachse (7) am Untergestell (1) kippbaren, zentralen Matratzenrost (6),
- an den Längsseiten (10) des zentralen Matratzenrostes (6; 8, 9) angeordnete, relativ dazu um eine horizontale Schwenkachse (11) verschwenkbare Flügelroste (12; 18, 19), und
- eine sich über den zentralen Matratzenrost (6; 8 9) und die seitlichen Flügelroste (12; 18, 19) erstreckende Matratzenanordnung (14), **dadurch gekennzeichnet, dass**
- die Flügelroste (12; 18, 19) in ihrer horizontalen Grundstellung auf einem gegenüber dem zentralen Matratzenrost (6, 8, 9) erhöhten Niveau (N12) angeordnet sind, und
- die Matratzenanordnung (14) eine den zentralen Matratzenrost (6, 8, 9) abdeckende, den Niveauunterschied zwischen diesem und den Flügelrosten (12; 18, 19) ausgleichende Untermatratze (15) und eine sich über die Untermatratze (15) und die Flügelroste (12; 18, 19) erstreckende, ebene Auflagematratze (16) aufweist.

2. Seitenlagerungsbett nach Anspruch 1, **dadurch gekennzeichnet, dass** die Schwenkachse (11) der Flügelroste (12; 18, 19) auf dem Niveau der Oberseite (17) der Untermatratze (15) liegt.

3. Seitenlagerungsbett nach Anspruch 1 oder 2, **dadurch gekennzeichnet, dass** zwischen der Untermatratze (15) und der Auflagematratze (16) ein Distanzgewebe-Lage (33) angeordnet ist.

4. Seitenlagerungsbett nach einem der vorgenannten Ansprüche, **dadurch gekennzeichnet, dass** die Untermatratze (15) und die Auflagematratze (16) durch Klettbänder (32) miteinander verbunden sind.

5. Seitenlagerungsbett nach einem der vorgenannten Ansprüche, **dadurch gekennzeichnet, dass** alle Flügelroste (12; 18, 19) voneinander und von der Stellung des zentralen Matratzenrostes (6; 8, 9) unabhängig durch Einzelantriebe (27) schwenkbar sind.

6. Seitenlagerungsbett nach einem der vorgenannten Ansprüche, **dadurch gekennzeichnet, dass** die Flügelroste (12; 18, 19) jeweils etwa auf der Länge des Torsos eines auf dem Bett liegenden Patienten durch einen Rosteinsatz (20) gebildet sind, der zur Entlastung der Armpartie des Patienten in der Seitenlagerungsstellung des Bettes jeweils um eine quer zur Längsrichtung der Flügelroste (12; 18, 19) in deren Erstreckungsebene liegende Anlenkachse (21) um einen begrenzten Winkel (W20) nach unten abklappbar ist.

7. Seitenlagerungsbett nach Anspruch 6, **dadurch gekennzeichnet, dass** verschiedene Klappstellungen der Rosteinsätze (20) durch einen Rastmechanismus (22) fixierbar sind.

8. Seitenlagerungsbett nach einem der vorgenannten Ansprüche, **dadurch gekennzeichnet, dass** bei einem Seitenlagerungsbett mit getrennt verstellbarer Kopfpartie und dementsprechend mit einem in einen Hauptteil (8) und einen Kopfteil (9) geteilten zentralen Matratzenrost (6) die Flügelroste (12) ebenfalls in einen Hauptflügelrost (18) und einen Kopfflügelrost (19) geteilt sind.

9. Seitenlagerungsbett nach Anspruch 6 oder 7 und 8, **dadurch gekennzeichnet, dass** die nach unten abklappbaren Rosteinsätze (20) jeweils am Kopfflügelrost (19) angelenkt sind.

10. Seitenlagerungsbett nach einem der vorgenannten Ansprüche, **dadurch gekennzeichnet, dass** jeweils ein Seitengitter (29) an den (Haupt-) Flügelrosten (12; 18) schwenkbar angelenkt ist.

11. Seitenlagerungsbett nach Anspruch 10, **dadurch gekennzeichnet, dass** die Seitengitter (29) in ihrer Inaktivstellung parallel zu den (Haupt-) Flügelrosten (12; 18) unter diese einklappbar sind.

## Claims

1. Side positioning bed, comprising
- an underframe (1);
- a central slatted mattress frame (6) that is tiltable at the underframe (1) about a horizontal longitudinal axis (7);
- slatted wing frames (12; 18, 19) which are arranged at the longitudinal sides (10) of the central slatted mattress frame (6; 8, 9) and are pivotable relative thereto about a horizontal pivot axis (11); and
- a mattress arrangement (14) extending over the central slatted mattress frame (6; 8, 9) and the lateral slatted wing frames (12; 18, 19), **characterized in that**
- in their horizontal basic positions, the slatted wing frames (12; 18, 19) are arranged on a raised level (N12) with respect to the central slatted mattress frame (6, 8, 9); and
- the mattress arrangement (14) comprises a mattress base (15) which covers the central slatted mattress frames (6, 8, 9) and compensates for the level difference between the central slatted mattress frame and the slatted wing frames (12; 18, 19), and a level top mattress (16) extending over the mattress base (15) and the slatted wing frames (12; 18, 19).

2. Side positioning bed according to claim 1, **characterized in that** the pivot axis (11) of the slatted wing frames (12; 18, 19) lies on the same level as the upper side (17) of the mattress base (15).

3. Side positioning bed according to claim 1 or 2, **characterized in that** a layer of a distance fabric (33) is arranged between the mattress base (15) and the level top mattress (16).

4. Side positioning bed according to one of the preceding claims, **characterized in that** the mattress base (15) and the level top mattress (16) are interconnected by means of hook-and-loop tapes (32).

5. Side positioning bed according to one of the preceding claims, **characterized in that** all slatted wing frames (12; 18, 19) are pivotable independently of each other and of the position of the central slatted mattress frame (6; 8, 9) by means of individual drives (27).

6. Side positioning bed according to one of the preceding claims, **characterized in that** the slatted wing frames (12; 18, 19) are in each case formed along the length of the torso of a patient lying on the bed by a slatted frame insert (20) which is tiltable downwards about a limited angle (W20) about an axis of articulation (21), which is transverse to the longitudinal direction of the slatted wing frames (12; 18, 19) and lies in the plane of extension thereof, so as to provide relief to the arms of the patient when the bed is configured for side positioning.

7. Side positioning bed according to claim 6, **characterized in that** different tilting positions of the slatted frame inserts (20) are fixable by means of a locking mechanism (22).

8. Side positioning bed according to one of the preceding claims, **characterized in that** in a side positioning bed comprising an individually adjustable head part and, accordingly, a central slatted mattress frame (6) which is divided into a main part (8) and a head part (9), the slatted wing frames (12) are divided into a main slatted wing frame (18) and a head slatted wing frame (19) as well.

9. Side positioning bed according to claim 6 or 7 or 8, **characterized in that** the slatted frame inserts (20), which are tiltable downwards, are in each case articulated to the head slatted wing frame (19).

10. Side positioning bed according to one of the preceding claims, **characterized in that** in each case one side rail (29) is pivotably articulated to the (main) slatted wing frames (12; 18).

11. Side positioning bed according to claim 10, **characterized in that** the side rails (29) are retractable to an inactive position below and parallel to the (main) slatted wing frames (12; 18).

## Revendications

1. Lit de latéralisation comprenant
- un bâti inférieur (1),
- un sommier à treillis central (6) pouvant basculer autour d'un axe longitudinal horizontal (7) sur le bâti inférieur (1),
- des sommiers à treillis latéraux (12 ; 18, 19), disposés sur les côtés longitudinaux (10) du sommier à treillis central (6), pouvant pivoter par rapport à celui-ci autour d'un axe de pivotement horizontal (11), et
- un ensemble de matelas (14) s'étendant sur le sommier à treillis central (6 ; 8, 9) et les sommiers à treillis latéraux (12 ; 18, 19),
**caractérisé en ce que**
- dans leur position de base horizontale, les sommiers à treillis latéraux (12 ; 18, 19) sont disposés sur un niveau (N12) plus haut par rapport au sommier à treillis central (6, 8, 9), et
- l'ensemble de matelas (14) présente un sous-matelas (15) recouvrant le sommier à treillis central (6, 8, 9), compensant la différence de niveau entre celui-ci et les sommiers à treillis latéraux (12 ; 18, 19), et un matelas d'appui (16) plan, s'étendant sur le sous-matelas (15) et sur les sommiers à treillis latéraux (12 ; 18, 19).

2. Lit de latéralisation selon la revendication 1, **caractérisé en ce que** l'axe de pivotement (11) des sommiers à treillis latéraux (12 ; 18, 19) se situe au niveau de la face supérieure (17) du sous-matelas (15).

3. Lit de latéralisation selon les revendications 1 ou 2, **caractérisé en ce qu'**une couche de tissu d'espacement (33) est disposée entre le sous-matelas (15) et le matelas d'appui (16).

4. Lit de latéralisation selon l'une des revendications précitées, **caractérisé en ce que** le sous-matelas (15) et le matelas d'appui (16) sont reliés ensemble par des bandes auto-agrippantes (32).

5. Lit de latéralisation selon l'une des revendications précitées, **caractérisé en ce que** tous les sommiers à treillis latéraux (12 ; 18, 19) peuvent être pivotés indépendamment les uns des autres et indépendamment de la position du matelas à treillis central (6 ; 8, 9).

6. Lit de latéralisation selon l'une des revendications précitées, **caractérisé en ce que** les sommiers à treillis latéraux (12 ; 18, 19) sont chacun conçu, en fonction de la longueur du torse d'un patient couché sur le lit, par un insert de sommier (20) qui peut être rabattu vers le bas dans un angle (W2) limité, pour le soulagement de la partie du bras du patient dans la position de latéralisation du lit, chaque fois autour d'un axe (21) d'articulation situé perpendiculairement par rapport à la direction longitudinale des sommiers à treillis latéraux (12 ; 18, 19) dans leur axe (21) d'appui situé dans leur plan d'extension.

7. Lit de latéralisation selon la revendication 6, **caractérisé en ce que** différentes positions de rabattement des inserts de sommier (20) peuvent être fixées par un mécanisme à enclenchement (22).

8. Lit de latéralisation selon l'une des revendications précitées, **caractérisé en ce que**, dans le cas d'un lit de latéralisation comportant une partie de tête séparée pouvant être réglée et comportant de manière correspondante un sommier à treillis central (6) divisé en une partie principale (8) et une partie pour la tête (9), les sommiers à treillis latéraux (12) sont également divisés en un sommier à treillis latéral principal (18) et un sommier à treillis latéral pour la tête (19).

9. Lit de latéralisation selon les revendications 6, ou 7 et 8, **caractérisé en ce que** les inserts de sommier (20) pouvant se rabattre vers le bas sont chacun articulé sur le sommier à treillis latéral pour la tête (19).

10. Lit de latéralisation selon l'une des revendications précitées, **caractérisé en ce que** chaque fois une barrière latérale (29) est articulée en pouvant pivoter sur les sommiers à treillis (principal) latéral (12 ; 18).

11. Lit de latéralisation selon la revendication 10, **caractérisé en ce que** les barrières latérales (29), dans leur position inactive, sont parallèles aux sommiers à treillis (principal) latéral (12 ; 18) en pouvant être insérés en dessous de ceux-ci.
